# EUROPÄISCHE PATENTSCHRIFT

(11) **EP 0 429 034 B1**
(45) Veröffentlichungstag und Bekanntmachung des Hinweises auf die Patenterteilung: **05.06.1996**
(21) Anmeldenummer: 90122065.7
(22) Anmeldetag: 19.11.1990
(51) Int. Cl.: F23N 1/02, F23N 3/02

(54) **Verfahren zur Steuerung eines Heizgerätes**
Method for controlling a heater
Procédé de commande d'une chaudière

(30) Priorität: 24.11.1989 AT 2686/89
(43) Veröffentlichungstag der Anmeldung: 29.05.1991
(73) Patentinhaber: Joh. Vaillant GmbH u. Co., D-42810 Remscheid (DE); n.v. Vaillant s.a., B-1620 Drogenbos (BE); VAILLANT S.A.R.L, F-94537 Rungis Cedex (FR); VAILLANT Ges.m.b.H, A-1233 Wien (AT); Vaillant Ltd., Rochester Kent ME2 4EZ (GB); Vaillant B.V., NL-1105 BJ Amsterdam (NL); Vaillant GmbH, CH-8953 Dietikon 1 (CH)
(72) Erfinder: Heimbach, Paul, W-5068 Odenthal (DE)
(74) Vertreter: Heim, Johann-Ludwig, Dipl.-Ing.

(56) Entgegenhaltungen:
- EP-A- 424 358
- EP-A- 0 303 559
- US-A- 2 388 073
- US-A- 3 978 883
- PATENT ABSTRACTS OF JAPAN vol. 8, no. 284 (M-348)(1721) 26. Dezember 1984
- PATENT ABSTRACTS OF JAPAN vol. 12, no. 325 (M-737)(3172) 5. September 1988

## Beschreibung

Die Erfindung bezieht sich auf ein Heizgerät gemäß dem Oberbegriff des unabhängigen Anspruchs.

Die Regelung solcher Heizgeräte erfolgt in der Weise, daß die Beaufschlagung des Brenners mit Gas und Luft dem jeweiligen Wärmebedarf angepaßt wird. Das Mischungsverhältnis beider Gemischkomponenten, das durch die Luftzahl beschrieben wird, soll dabei nur wenig über dem stöchiometrischen Wert liegen und näherungsweise konstant sein beziehungsweise einem auf die jeweilige Wärmebelastung abgestimmten Wert entsprechen.

Bei solchen Heizgeräten ist es erforderlich, rund um die den Brenner enthaltende Kammer, in der aufgrund des Widerstands, den der Wärmetauscher dem Abströmen der Abgase entgegensetzt, ein Überdruck herrscht, einen Bereich vorzusehen, in dem ein möglichst konstanter Unterdruck herrscht, um im Falle einer Leckage der Kammer ein Austreten der Abgase in den Raum, in dem ein solches Heizgerät aufgestellt ist, zu verhindern.

Aus der prioritätsälteren, aber nicht vorveröffentlichten EP-OS 0 424 358 ist eine Luftzufuhrsteuerung bekannt, bei der als Stellorgan zwischen der Luftkammer und dem Gehäuse-Innenraum ein vom Wärmebedarf gesteuertes Elektromagnetventil vorgesehen ist. Nachteilig dabei sind vergleichsweise hohe Kosten und die erhebliche Gefährdung der Funktion durch thermische und korrosive Belastungen.

Ziel der Erfindung ist es, diese Nachteile zu vermeiden.

Erfindungsgemäß wird dies durch die kennzeichnenden Merkmale des unabhängigen Patentanspruchs erreicht.

Auf diese Weise ergibt sich ein besonders einfacher Aufbau einer Konstantdrucksteuerung, ohne daß es dazu einer Elektronik oder eigener Sensoren bedarf.

Das Membranventil kann gemäß Anspruch 2 mit Grenzwertgebern ausgestattet sein, wodurch auf einfache Weise ein Abschalten des Brenners sichergestellt ist, wenn der Stellbereich des Membranventils nicht mehr für eine Rückführung auf den vorgesehenen Soll-Wert ausreicht.

Die Erfindung wird nun anhand der Zeichnung näher erläutert.

Dabei zeigen:
Figur 1 schematisch ein erfindungsgemäßes Heizgerät,
Figur 2 ein Diagramm der Druckverhältnisse im Heizgerät nach der Figur 1 und
Figur 3 ein Belastungsdiagramm des Gerätes nach Figur 1.

Das erfindungsgemäße Heizgerät weist ein dichtes Gehäuse 20 auf, in dessen Innenraum 19 eine dichte Kammer 7 angeordnet ist, welche einen Brenner 6 und einen Wärmetauscher 8 aufnimmt.

Diese Kammer 7 ist über die Abgasleitung 12 mit einem Kamin oder einer Auslaßöffnung verbunden. Die Abgasleitung 12 ist von einer Luftzuführleitung 9, die in das dichte Gehäuse 20 mündet, koaxial umgeben.

Weiter ragen eine Überwachungselektrode 14 zur Überwachung der Brennerfunktion und eine Zündelektrode 13 in die Kammer 7, in die auch der Ausgang eines Gebläses 1 mündet, das Luft aus dem Innenraum 19 des Gehäuses 20 ansaugt und in die Kammer 7 fördert, in der sich ein Überdruck aufbaut, der durch den Widerstand bedingt ist, den der Wärmetauscher 8 dem Abströmen der Abgase entgegensetzt.

Da bei dem dargestellten Ausführungsbeispiel ein Vormisch-Gasbrenner 6 vorgesehen ist, mündet in die Ansaugöffnung 21 des Gebläses 1 eine Gasdüse 5, die über ein über elektrische Signale verstellbares Gasdurchsatz-Stellglied 4, das in einer Gasleitung 3 angeordnet ist, beaufschlagt ist.

An einem Vorlaufanschluß 16 des Wärmetauschers 8 ist ein Vorlauftemperatursensor 15 angeordnet, der mit einem ebenfalls im Gehäuse 20 angeordneten Steuergerät 18 verbunden ist, an dem auch das Gasdurchsatz-Stellglied 4 und das Gebläse 1 angeschlossen sind und von diesem mit Steuersignalen beaufschlagt werden.

Zur Regelung des Druckers im Gehäuseinnenraum 19 ist eine Luftkammer 10 vorgesehen, in die das Luftzuführrohr 9 unmittelbar mündet und die über ein Membranventil 22 mit dem Innenraum 19 des Gehäuses 20 verbunden ist.

Bei einer Erhöhung des Soges des Gebläses 1 aufgrund einer Erhöhung der Leistung des Brenners 6 biegt sich die Membrane 11 des Membranventiles 22 stärker durch, wodurch sich der mit der Membrane 11 bewegungsschlüssig verbundene Ventilkörper 23 weiter vom Ventilsitz 24 entfernt und daher der Strömungswiderstand beim Durchströmen der Luft durch das Membranventil 22 abnimmt. Dies führt zu einer Konstanthaltung des Druckes im Inneren 19 des Gehäuses 20 trotz der Tendenz des Gebläses 1, diesen aufgrund der bei einer stärkeren Gasbeaufschlagung des Brenners 6 erforderlichen Erhöhung der Drehzahl des Gebläses 1 und der damit verbundenen Verstärkung einer Saugwirkung abzusenken.

Figur 2 zeigt den Druckverlauf im Heizgerät, aus dem ersichtlich ist, daß an der Abgasseite ein Überdruck und an der Luftseite ein Unterdruck herrscht.

Die Leistung des Brenners 6 ist im wesentlichen von der Förderhöhe des Gebläses 1 abhängig, wobei vorausgesetzt wird, daß der dem Brenner 6 zugeführten Luft eine dem stöchiometrischen Verhältnis im wesentlichen entsprechende Gasmenge zugesetzt wird.

Beim Betrieb des Brenners 6 herrscht, wie aus der Figur 2 ersichtlich, im Inneren 19 des Gehäuses 20 stets ein Unterdruck, der durch entsprechende Abstimmung der Gebläseförderhöhe mit den inneren und äußeren Strömungswiderständen, die das Gebläse 1 bei der Nennwärmebelastung im Betriebspunkt A (Figur 3) zu überwinden hat, auf einen bestimmten Wert eingestellt werden. Maßgebend sind dafür die Widerstände in der Luftzuleitung, die Gebläsekennlinie sowie sicherheitstechnische Gesichtspunkte. So soll sich bei einer Laständerung der Druck im Inneren 19 des Gehäuses 20 nicht wesentlich ändern.

Der Nennlastpunkt A des Gebläses 1 entspricht dem Schnittpunkt der Widerstandskennlinie AC des Heizgerätes mit der durch die Speisespannung U_{**1**} und die Drehzahl n_{**1**} des Gebläses 1 definierten Gebläsekennlinie U_{**1**}, n_{**1**}.

Bei einer reduzierten Last x Q_{**NB**}, wobei Q_{**NB**} die Nennlast des Heizgerätes und x einen Faktor < 1 bedeutet, führt eine zur Laständerung proportionale Ansteuerung des Gebläsemotors 2 und des Gasdurchsatz-Stellgliedes 4 zu den Betriebspunkten für das Gebläse, die auf der Linie A-E-E'-B liegen. Für sie gelten die folgenden Beziehungen:$\text{(1)} \frac{{\text{V}}_{\text{x}}}{{\text{V}}_{\text{1}}} \text{=} \frac{{\text{U}}_{\text{x}}}{{\text{U}}_{\text{1}}} \text{=} \frac{{\text{n}}_{\text{x}}}{{\text{n}}_{\text{1}}}$$\text{(2)} \frac{\text{H'x}}{{\text{H}}_{\text{x}}} {\text{= x}}^{\text{2}}$

Gegenüber dieser Gebläsekennlinie ist die Widerstandskennlinie des Heizgerätes, wie aus der Figur 3 zu ersehen ist, gegen größere Förderhöhen des Gebläses 1 zu verschieben mit Ausnahme im Nennleistungspunkt A. Diese Verschiebung ergibt sich aus der Forderung, daß bei einer Änderung des Gebläsevolumens ein Teil des Gesamtwiderstandes, und zwar der Widerstand des in das Gehäuseinnere 19 eingeführten Verbrennungsluftstromes, dargestellt durch den Gehäusedruck, konstant bleiben soll, während sich alle anderen Widerstandskomponenten entsprechend der Gleichung (2) verhalten. Die proportionale Anpassung der Gebläseansteuerung, insbesondere der Drehzahl des Gebläses 1, führt daher nicht auf den gewünschten Betriebspunkt D, sondern zu Punkt E', für den die Beziehung${\text{H}}_{\text{x}} {\text{' < H}}_{\text{x}}$ gilt. Dies bedeutet, daß der Gehäuseunterdruck kleiner als erwartet ist.

Diese Abweichung führt zum vorzeitigen Abschalten durch den bei solchen Geräten üblicherweise vorhandenen Differenzdruckwächter oder zu einer Einengung des Modulationsbereiches der Leistung des Heizgerätes.

Auf der für den neuen Belastungszustand angesteuerten Gebläsekennlinie U_{x'}, nₓ muß der Gebläsebetriebspunkt zum Ausgleich der Abweichung folglich vom Punkt E nach Punkt D verschoben werden. Dies wird dadurch erreicht, daß sich der Widerstand der Membran 11 des Membranventils 22, das den Durchlaß zwischen der Luftkammer 10 und dem Inneren 19 des Gehäuses 20 ansteuert, entsprechend vergrößert.

## Patentansprüche

1. Heizgerät mit einem Vormisch-Gasbrenner (6), der samt einem Wärmetauscher (8) in einer im Inneren (19) des gegenüber der Umgebung, mit Ausnahme einer Lufzuführleitung (9), abgedichteten Gehäuse (20) angeordneten und gegenüber diesem abgedichteten Kammer (7) montiert ist, welche Kammer (7) mit einer Abgasleitung (12) verbunden ist, wobei der Brenner (8) über ein regelbares Gasdurchsatz-Stellglied (4) beaufschlagt und ein den Brenner (6) mit Verbrennungsluft versorgendes, aus dem Inneren (19) des Gehäuses (20) ansaugendes Gebläse (1) in seiner Drehzahl abhängig vom Gasdurchsatz steuerbar ist und die Luftzuführleitung (9) in eine im Inneren (19) des Gehäuses (20) angeordnete Luftkammer (10) mündet, die über ein Stellorgang mit dem Inneren (19) des Gehäuses (20) verbunden ist, und wobei das Gasdurchsatz-Stellglied (4) und der Gebläsemotor (2) auf elektrische Signale aus einem Steuergerät (18) ansprechen, das die Koppelung von Gas- und Luftstrom nach vorgegebenen Soll-Werten steuert, dadurch gekennzeichnet, daß das Stellorgan der Luftkammer (10) als Membranventil (22) ausgebildet ist.

2. Heizgerät nach Anspruch 1, dadurch gekennzeichnet, daß das Membranventil (22) mit Grenzwertgebern zum Abschalten des Brenners (6) ausgestattet ist.

## Claims

1. A heating appliance comprising a pre-mixing gas burner (6), which as well as a heat exchanger (8) is disposed in a chamber (7), which is disposed in the interior (19) of the housing (20), which with the exception of an air supply line (9) is sealed from the surrounding, which chamber (7) is sealed from said housing (20) and is connected to an exhaust gas line (12), wherein the burner (8) is supplied through an automatically controllable gas throughput control element (4) and a fan (1), which supplies combustion air to the burner (6) and sucks from the interior (19) of the housing, is speed-controllable in dependence cn the gas throughput, the air supply line (9) opens into an air chamber (10), which is disposed in the interior (19) of the housing (20) and through control means is connected to the interior (19) of the housing (20), and the gas throughput control element (4) and the fan motor (2) are responsive to electric signals from a controller, which controls the combination of the gas and air streams in dependence on predetermined setpoints, characterized in that the control element associated with the air chamber (10) consists of a diaphragm valve (22).

2. A heating appliance according to claim 1, characterized in that the diaphragm valve (22) is provided with limit monitors for shutting down the burner (6).

## Revendications

1. Appareil de chauffage avec un brûleur à gaz à mélange préalable (6) qui, ensemble avec un échangeur de chaleur (8), est monté dans une chambre (7) logée à l'intérieur (19) d'un carter (20) étanche vis-à-vis de son entourage à l'exception d'une conduite d'alimentation en air (9), et étanche vis-à-vis de ce carter, chambre qui est reliée à un conduit d'évacuation de fumée (12), le brûleur (6) étant commandé par un organe d'exécution (4) réglable qui agit sur le débit de gaz, et un ventilateur (1), qui alimente le brûleur (6) en air de combustion aspiré dans l'intérieur (19) du carter (20), étant réglé en vitesse en fonction du débit de gaz, et la conduite d'alimentation en air (9) débouchant dans une chambre (10) dans l'intérieur (19) du carter (20), laquelle est reliée par l'intermédiaire d'un autre organe d'exécution à l'intérieur (19) du carter (20), l'organe d'exécution (4) et le moteur de ventilateur (2) étant commandés par des signaux électriques émis par un régulateur (18) qui règle le mélange des courants de gaz et d'air conformément à des consignes préréglées, appareil de chauffage caractérisé par le fait que l'organe d'exécution de la chambre à air (10) est une valve à membrane (22).

2. Appareil de chauffage suivant la revendication 1, caractérisé par le fait que la valve à membrane (22) est dotée de capteurs de seuil commandant l'arrêt du brûleur (6).
